# FASCICULE DE BREVET EUROPEEN

(11) **EP 0 033 281 B1**
(45) Date de publication et mention de la délivrance du brevet: **18.01.1984**
(21) Numéro de dépôt: 81400115.2
(22) Date de dépôt: 27.01.1981
(51) Int. Cl.: E21B 33/138, E21D 11/00, E21D 5/00, B05D 7/22, B05B 3/02

(54) **Dispositif de projection d'enduit mural, notamment pour excavation**
Vorrichtung zum Spritzen eines Wandbelages, insbesondere für eine Aushöhlung
Apparatus for the projection of a wall plastering, in particular for an excavation

(30) Priorité: 29.01.1980 FR 8001861
(43) Date de publication de la demande: 05.08.1981
(73) Titulaire: HOUILLERES DU BASSIN DE LORRAINE (Etablissement public), F-57802 Freyming-Merlebach (Moselle) (FR)
(72) Inventeur: Tinchon, Lucien, F-57540 Petite Rosselle (Moselle) (FR)
(74) Mandataire: Ducas, Michel Louis Marie

## Description

L'invention a pour objet un dispositif de projection simultanée d'un produit liquide ou pâteux et d'une charge pulvérulente, granuleuse ou fibreuse pour réaliser un revêtement ou enduit mural plastique armé, dans lequel le produit est amené par pompage à un organe de projection centrifuge à amenée centrale.

La demande de brevet allemand publiée numéro 2808903 décrit un dispositif destiné à projeter contre la surface intérieure d'une canalisation deux composants d'une matière plastique. Ce dispositif comprend essentiellement un arbre à une extrémité duquel est calé en rotation un disque centrifugeur à face convexe ou conique en face de laquelle débouchent deux tuyaux parallèles, disposés symétriquement à l'arbre dans un même plan diamétral. Les deux composants sont envoyés sous pression et ils rencontrent dans une même zone annulaire le disque centrifugeur qui les projette contre la surface intérieure de la canalisation.

Ce dispositif est utile quand il s'agit de projeter des composants qui sont assez peu différents et surtout, qui supportent ou qui nécessitent d'être mélangés au moment même de leur projection.

Or, on connaît aussi, pour la réalisation d'un enduit par projection, le procédé dit de «gunitage_{"}, dans lequel l'enduit peut être un mortier, du plâtre ou une résine faisant prise sur la surface projetée. Avant la prise, on projette sur cette première couche une charge pulvérulente, granuleuse ou fibreuse, notamment une charge de fibres de verre. Par exemple, pour l'étanchéifica- tion de parois rocheuses et pour empêcher des chutes de matériaux granuleux ou pulvérulents, on utilise couramment un enduit de résine aminoplaste projeté avec des fibres de verres déchiquetées. Bien entendu, les applications de l'invention ne seront pas limitées à cette application particulière, ni aux produits mentionnés.

Les appareils connus servant à l'application de ce procédé nécessitent la présence, à proximité immédiate, d'un opérateur. Le but de l'invention est de proposer un nouveau dispositif plus simple d'emploi que les appareils connus, utilisable commodément dans des excavations, même inaccessibles ou accessibles difficilement à un homme, et donc actionnables à distance et fonctionnant avec sécurité, ce qui exige l'absence de risque de bouchage.

Ce but est atteint, à partir d'un dispositif du type décrit dans la demande DE-A-2 808 903 citée plus haut, comprenant des canalisations d'amenée sous pression respectivement du produit et de la charge, une roue centrifugeuse de projection de la charge, la canalisation d'amenée de celle-ci débouchant en face de la surface de ladite roue centrifugeuse, grâce au fait que, selon l'invention, la canalisation d'amenée du produit aboutit à un canal central ayant son axe commun avec la partie de la canalisation d'amenée de la charge débouchant en face de la roue centrifugeuse, ce canal central alimentant un tourniquet de projection qui est monté tournant autour dudit axe commun ainsi que la roue centrifugeuse, celle-ci et le tourniquet étant espacés l'un de l'autre le long de cet axe commun.

De préférence, le tourniquet et la roue centrifugeuse sont calés en rotation sur le même arbre.

Le moyen d'amenée de la charge est une canalisation de transport pneumatique qui débouche dans l'axe de la roue centrifugeuse du côté opposé au tourniquet et la roue centrifugeuse est conique avec son sommet dirigé vers l'extrémité de décharge de cette canalisation.

De cette façon les granules, particules ou fibres heurtent axialement le cône de la roue centrifugeuse qui les projette radialement, mais ils conservent une force vive infléchissant leur trajectoire de projection en direction du plan trans- versai de projection du produit d'enduction par le tourniquet.

Pour faciliter le revêtement de parois d'excavations, telles que galeries, tunnels, puits, sondages, le dispositif de l'invention comporte des moyens d'appui en translation sur les parois, lesquels moyens servent avantageusement de moyens de centrage et font en sorte que l'axe du tourniquet et la direction de translation soient parallèles.

Si on opère dans une excavation incluse dans un circuit d'aérage, telle qu'une galerie, un tunnel, un puits ou un forage qui ne soit pas en cul- de-sac, on améliorera la rapidité d'enduction de la matière constituant la charge en orientant le dispositif pour que la roue centrifuge soit en amont aérage par rapport au tourniquet.

D'autres caractéristiques et avantages ressortiront de la description qui sera donnée ci-après, uniquement à titre d'exemple, d'un mode de réalisation de l'invention. On se reportera à cet effet aux dessins annexés dans lesquels :
la figure 1 donne une vue d'ensemble latérale d'un dispositif de l'invention adapté pour le revêtement des parois d'un sondage minier,
la figure 2 représente, à plus grande échelle, une vue en coupe axiale de la partie essentielle, selon l'invention, du dispositif de la figure 1,
la figure 3 est un croquis illustratif simplifié d'une utilisation possible de l'appareil de la. figure 1 dans un trou de sonde.

On se reportera d'abord à la figure 2.

Un boîtier 1 est constitué en palier étanche de roulement à deux roulements à billes 2 et 3, prévus au voisinage de ses extrémités, pour un arbre 4 qui le traverse de part en part.

A une de ses extrémités 5, l'arbre 4 porte un moyeu 13 traversé par des tubes 6 à distances angulaires régulières, par exemple deux tubes à 180° l'un de l'autre, sensiblement radiaux au départ du moyeu, puis légèrement coudés, ouverts à leurs extrémités éloignées de l'axe et communiquant sur l'axe avec un canal centrai 7 prévu dans l'axe de l'arbre 4 et s'étendant jusqu'à une gorge annulaire 8 de l'arbre 4 délimitant une chambre annulaire 9 entre arbre et boîtier. Un canai transversal 10 met en communication le canal central 7 avec la chambre annulaire 8, dans laquelle débouche un canal de traversée du boîtier 1, lui-même raccordable à une canalisation d'amenée 12. L'ensemble décrit jusqu'ici constitue un tourniquet 20 à amenée centrale pour la projection du produit, qui peut être amené sous pression par la canalisation 12.

Le moyeu 13 porte, d'un côté opposé à l'arbre 4, uns arbre court 14 d'axe prolongeant l'axe de l'arbre et portant à son extrémité une roue 15 en forme de cône obtus 16 dont le sommet 17 est dirigé à l'opposé du tourniquet. En se reportant maintenant à la figure 1, on voit qu'une canalisation 18 débouche dans l'axe de la roue 15 à proximité du sommet 17 du cône 16. La canalisation 18 est une canalisation de transport pneumatique d'amenée de fibres de verre préalablement déchiquetées, ou autre matériau convenable transportable pneumatiquement, à partir d'une trémie de stockage 19 (figure 3) par aspiration dans une canalisation 21 grâce à un éjecteur 22 alimenté en air comprimé par une canalisation 23.

A sa partie inférieure l'arbre 4 est conformé en cône 24 de fixation à un moteur 38 constitué par une perforatrice rotative 25 à air comprimé alimentée en air comprimé par une canalisation 37. L'ensemble constitué par le tourniquet 20 et son boîtier 1, la roue centrifuge 15, la perforatrice 25, la canalisation 18 et son éjecteur22, ainsi que les canalisations raccordées, est monté sur un bâti 26, qui n'est que sommairement représenté. Un élément tubulaire central 27 coaxial au tourniquet 20 est lié au bâti 26 et est disposé de façon à dégager les plans de projection du tourniquet et de la roue centrifuge. On a représenté à la figure 1 l'élément tubulaire central à l'opposé du boîtier et de la perforatrice par rapport au tourniquet, mais il pourrait tout aussi bien entourer le boîtier et la perforatrice, pourvu que les plans de projection soient dégagés. L'élément tubulaire central 27 porte trois skis 28 montés sur ressorts 29 pour centrer l'ensemble du dispositif dans une excavation. L'élément tubulaire 27 se termine par un cône et un anneau 30 pour atteler tout le dispositif à un câble de halage 31. Le bâti 26 porte encore une glissière de guidage 32 pour le brin de retour 33 du câble de halage 31.

A la figure 3, on a représenté une application à la pulvérisation à distance d'une résine armée de fibres de verre pour consolider les parois d'un trou de sonde 40 de 600 mm en terrain houiller et empêcher simultanément l'oxydation du massif dans les zones charbonneuses. Le perçage du trou de sonde 40 avait pour objectif d'améliorer l'aérage dans une voie de traçage 41 à partir d'une galerie 42 d'un quartier en exploitation et de servir d'issue de secours. Après percement du trou de sonde 40, on a installé dans le traçage 41 un treuil 43 pour un câble sans fin 34, 33, 31 renvoyé par une poulie 35 installée dans la galerie 42. Le dispositif de l'invention est halé dans le sondage, grâce à l'anneau 30. Le tourniquet est alimenté en résine à partir d'une station de pompage 36 par la canalisation 12 et la roue centrifuge est alimentée en fibres de verre déchiquetées comme il a déjà été exposé.

Le sondage comporte en outre une ou des canalisations à air comprimé 23, 37, qui n'ont pas plus été représentées à la figure 3 pour la simplification des dessins, mais qui sont de type usuel dans les mines.

## Revendications

1. Dispositif de projection simultanée d'un produit liquide ou pâteux et d'une charge pulvérulente, granuleuse ou fibreuse pour réaliser un revêtement mural plastique armé, comprenant des canalisations (12, 18) d'amenée sous pression respectivement du produit et de la charge, une roue centrifugeuse (15) de projection de la charge, la canalisation (18) d'amenée de celle-ci débouchant en face de la surface de ladite roue centrifugeuse (15), caractérisé en ce que la canalisation (12) d'amenée du produit aboutit à un canal central (7) ayant son axe commun avec la partie de la canalisation (18) d'amenée de la charge débouchant en face de la roue centrifugeuse (15), ce canal central (7) alimentant un tourniquet de projection (20) qui est monté tournant autour dudit axe commun ainsi que la roue centrifugeuse (15), celle-ci et le tourniquet (20) étant espacés l'un de l'autre le long de cet axe commun.

2. Dispositif selon la revendication 1, caractérisé en ce que le tourniquet (20) et la roue centrifugeuse (15) sont calés en rotation sur le même arbre (4, 13, 14) à proximité l'un de l'autre.

3. Dispositif selon la revendication 2, caractérisé en ce que la canalisation (18) d'amenée de la charge à la roue centrifugeuse débouche dans l'axe de cette roue centrifugeuse (15) du côté opposé au tourniquet (20).

4. Dispositif selon la revendication 3, à roue centrifugeuse conique (15) à sommet (17), caractérisé en ce que l'extrémité de décharge de la canalisation de transport pneumatique (18) débouche en face de ce sommet (17).

5. Dispositif selon la revendication 2, caractérisé en ce que l'arbre (4) du tourniquet (20) et de la roue centrifugeuse (15) est entraîné par un moteur (38).

6. Dispositif selon l'une quelconque des revendications 1 à 5, caractérisé en ce qu'il comporte des moyens d'appui en translation (28) sur les parois d'une excavation (40) telle que galerie, tunnel, puits, sondage.

7. Dispositif selon la revendication 6, caractérisé en ce que les moyens d'appui (28) sont en même temps des moyens de centrage.

8. Dispositif selon l'une quelconque des revendications 6 et 7, caractérisé en ce que l'axe du tourniquet (20) et la direction de translation sont parallèles.

9. Dispositif selon rune quelconque des reven- dications 1 à 8, caractérisé en ce qu'il comporte un moyen d'attelage (30) à un câble (31) et/ou une chaîne de halage.

## Claims

1. A device for simultaneous projection of a liquid or pasty product and a powdery, granular or fibrous filler in order to effect a reinforced plastics wall-covering, comprising pipework (12, 18) for admission under pressure of the product and the filler respectively, a centrifugal wheel (15) for projection of the filler, the pipework (18) for admission of the latter opening out opposite the surface of the said centrifugal wheel (15), characterized in that the pipework (12) for admission of the product terminates in a central channel (7) having its axis in common with the portion of the pipework (18) for admission of the filler, which opens out opposite the centrifugal wheel (15), this central channel (7) feeding a whirling projector head (20) which is mounted to revolve about the said common axis as well as the centrifugal wheel (15), the latter and the whirling projector head (20) being spaced from one another along this common axis.

2. A device as in Claim 1, characterized in that the whirling head (20) and the centrifugal wheel (15) are keyed in rotation onto the same shaft (4, 13, 14) close to one another.

3. A device as in Claim 2, characterized in that the pipework (18) for admission of the filler to the centrifugal wheel opens out onto the axis of this centrifugal wheel (15) from the side opposite from the whirling head (20).

4. A device as in Claim 3, having a conical centrifugal wheel (15) having an apex (17), characterized in that the discharge end of the pneumatic conveyor pipework (18) opens out opposite this apex (17).

5. A device as in Claim 2, characterized in that the shaft (4) of the whirling head (20) and of the centrifugal wheel (15) is driven by a motor (38).

6. A device as in any one of the Claims 1 to 5, characterized in that it includes means (28) for bearing in translation against the walls of an excavation (40) such as a gallery, tunnel, well or borehole.

7. A device as in Claim 6, characterized in that the bearer means (28) are at the same time means of centreing.

8. A device as in either of the Claims 6 and 7, characterized in that the axis of the whirling head (20) and the direction of translation are parallel.

9. A device as in any one of the Claims 1 to 8, characterized in that it includes means (30) of coupling to a cable (31) and/or a haulage chain.

## Patentansprüche

1. Vorrichtung zum gleichzeitigen Spritzen eines flüssigen oder pastösen Produktes und einer pulverigen, körnigen oder faserigen Füllung, zur Herstellung eines plastischen verstärkten Wandbeiages, mit Rohrleitungen (12, 18) zur Zuführung unter Druck des Produkts bzw. der Füllung, mit einem Schleuderrad (15) zum Spritzen der Füllung, wobei die Rohrleitung (18) zur Zuführung der Füllung gegenüber der Oberfläche des Schleuderrades (15) mündet, dadurch gekennzeichnet, daß die Rohrleitung (12) zur Zuführung des Produktes in einen Mittelkanal (7) stößt, dessen Achse koaxial ist zu dem Teil der Rohrleitung (18) zur Zuführung der Füllung, die gegenüber dem Schleuderrad (15) mündet, daß der Mittelkanal (7) ein Spritzdrehkreuz (20) speist, welches drehbar um die gleiche. Achse wie die des Schleuderrades (15) befestigt ist, und daß das Schleuderrad und das Drehkreuz (20) im Abstand zueinander längs dieser gemeinsamen Achse angeordnet sind.

2. Vorrichtung nach Anspruch 1, dadurch gekennzeichnet, daß das Drehkreuz (20) und das Schleuderrad (15) drehfest auf derselben Welle (4, 13, 14) nahe zueinander angeordnet sind.

3. Vorrichtung nach Anspruch 2, dadurch gekennzeichnet, daß die Rohrleitung (18) zur Zuführung der Füllung an das Schleuderrad in der Achse des Schleuderrades (15) auf der Seite gegenüber dem Drehkreuz (20) mündet.

4. Vorrichtung nach Anspruch 3 mit einem konischen Schleuderrad (15) mit einer Spitze (17), dadurch gekennzeichnet, daß das Austrittsende der pneumatischen Transportrohrleitung (18) gegenüber der Spitze (17) mündet.

5. Vorrichtung nach Anspruch 2, dadurch gekennzeichnet, daß die Welle (4) des Drehkreuzes (20) und des Schleuderrades (15) von einem Motor (38) angetrieben wird.

6. Vorrichtung nach einem der Ansprüche 1 bis 5, dadurch gekennzeichnet, daß Elemente (28) zur Abstützung während des Verschiebens auf den Wänden einer Aushöhlung (40), beispielsweise einem Stollen, einem Tunnel, einem Schachtbrunnen oder einem Bohrloch, vorgesehen sind.

7. Vorrichtung nach Anspruch 6, dadurch gekennzeichnet, daß die Abstützelemente (28) gleichzeitig Zentrierelemente sind.

8. Vorrichtung nach einem der Ansprüche 6 oder 7, dadurch gekennzeichnet, daß die Achse des Drehkreuzes (20) und die Verschiebungsrichtung parallel verlaufen.

9. Vorrichtung nach einem der Ansprüche 1 bis 8, dadurch gekennzeichnet, daß eine Einrichtung

(30) zum Anhängen an ein Kabel (31) und/oder eine Zugkette vorgesehen ist.
